# FASCICULE DE BREVET EUROPEEN

(11) **EP 2 762 681 B1**
(45) Date de publication et mention de la délivrance du brevet: **06.09.2017**
(21) Numéro de dépôt: 13153799.5
(22) Date de dépôt: 04.02.2013
(51) Int. Cl.: F01D 5/30, F01D 5/02, F01D 5/06, F01D 11/02, F01D 11/12

(54) **Tambour de rotor de turbomachine axiale et turbomachine associée**
Rotortrommel einer axialen Turbomaschine und zugehörige Turbomaschine
Rotor drum of an axial turbomachine and corresponding turbomachine

(43) Date de publication de la demande: 06.08.2014
(73) Titulaire: Safran Aero Boosters SA, 4041 Herstal (BE)
(72) Inventeur: Remy, Christophe, 4347 Fexhe-Le-Haut-Clocher (BE)
(74) Mandataire: Lecomte & Partners

(56) Documents cités:
- EP-A1- 0 422 433
- EP-A1- 1 406 019
- GB-A- 2 001 398

## Description

### Domaine technique

L'invention a trait à un tambour aubagé de compresseur axial. Plus particulièrement, l'invention a trait à un tambour sur lequel les aubes rotoriques sont fixées par engagement à contact positif de matière. L'invention a également trait à une turbomachine munie d'un tel tambour.

### Technique antérieure

Un compresseur de turbomachine axiale présente avantageusement plusieurs étages de compression. Chaque étage de compression comprend une rangée annulaire d'aubes rotoriques et une rangée annulaire d'aubes statoriques. Un rotor de compresseur peut être formé d'un tambour avec une paroi symétrique axialement, ce qui permet de réaliser un élément monobloc léger et économique.

Un tambour présente une paroi annulaire généralement fine, sur laquelle sont fixées directement les aubes rotoriques. Pour cela plusieurs solutions sont possibles. Les aubes peuvent êtres soudées dans des ouvertures ménagées dans la paroi du tambour. Les pieds des aubes peuvent aussi être insérés dans des gorges axiales formées sur le tambour.

Suivant une alternative, le tambour peut être muni d'alvéoles annulaires à l'intérieur desquelles sont prévues des surfaces de fixation. Les aubes rotoriques présentent des surfaces de fixation correspondantes qui permettent de les ancrer dans les alvéoles.

Le document EP 2 075 417 A1 divulgue un tambour de rotor de compresseur de turbomachine axiale. Le tambour comporte une paroi symétrique et des alvéoles annulaires. Celle-ci sont ouvertes radialement vers l'extérieur et présentent un rétrécissement dans cette même direction. Des aubes sont fixées à l'intérieur de ces alvéoles annulaires. Elles présentent à cet effet des pieds présentant des profils complémentaires aux alvéoles et y sont insérés. Elles y sont ainsi retenues radialement. L'existence de l'alvéole nécessite une masse importante de matière qui alourdit le tambour. Cette matière représente également un coût. De plus, une alvéole annulaire forme une discontinuité de matière dans la paroi du tambour puisqu'elle s'étend radialement à hauteur de la paroi du tambour. Elle en réduit la rigidité, ce qui se traduit par une augmentation des déformations lors du fonctionnement de la turbomachine. En raison de la force centrifuge, les pieds des aubes sont tirés vers l'extérieur. En raison de leurs formes et de leurs configurations, ils tendent à écarter les bords intérieurs des alvéoles annulaires, ce qui déforme encore le tambour. Chaque alvéole annulaire présente des surfaces de fixation qui doivent être usinées. En raison du caractère fermé des alvéoles, les surfaces de fixation sont peu accessibles, ce qui en complique l'usinage. Le document EP 1 406 019 A1 divulgue également un tambour de rotor de turbomachine présentant une gorge usinée et des surfaces de rétention d'aubes, conformément aux préambules des revendications 1 et 3. En outre, le document EP 0422433 A1 divulgue un disque de rotor de turbomachine ayant une nervure portante faisant saillie de la surface radiale externe du disque et présentant des surfaces de rétention d'aubes.

### Résumé de l'invention

### Problème technique

L'invention a pour objectif de résoudre au moins un des problèmes soulevés par l'art antérieur. L'invention a également pour objectif de faciliter l'usinage des surfaces de fixation du tambour. L'invention a également pour objectif d'alléger un tambour aubagé de compresseur axial. L'invention a également pour objectif de rigidifier un tambour aubagé de compresseur axial.

### Solution technique

L'invention a trait à un tambour de rotor de turbomachine axiale selon les revendications 1 et 3.

Le tambour peut être libre de disques ou de disques annulaires.

Selon un mode avantageux de l'invention, le profil de chacune des deux surfaces de rétention forme un angle moyen compris entre 30° et 60° avec l'axe de rotation et/ou les profils desdits surfaces forment entre eux un angle moyen compris entre 60° et 120°.

Selon un mode avantageux de l'invention, la paroi forme la structure du tambour, préférentiellement depuis son extrémité avant jusqu'à son extrémité arrière.

Selon un mode avantageux de l'invention, la paroi du tambour présente une ou plusieurs nervures annulaires en amont et en aval, respectivement, des deux surfaces de rétention, lesdites nervures étant configurées pour coopérer par abrasion avec des couches annulaires de matériau abradable, la paroi s'étendant de manière essentiellement rectiligne le long des deux surfaces de rétention, entre lesdites nervures amont et aval.

Selon un mode avantageux de l'invention, les deux surfaces de rétention sont généralement radialement surélevées par rapport à la paroi adjacente.

La hauteur radiale des surfaces de rétention représente entre 1% et 10% du rayon moyen de la paroi du tambour là où elles sont disposées, préférentiellement entre 1% et 5%, plus préférentiellement entre 1% et 3%. Cette particularité de l'invention vise à réduire l'encombrement radial des surfaces de fixation et des pattes de fixation et du corps annulaire ou des collerettes associés.

Selon un mode avantageux de l'invention, un segment des deux surfaces annulaires de rétention comprend une encoche de montage des aubes sur une seule des deux surfaces, de manière à permettre le montage des aubes par un mouvement d'engagement avec la surface de rétention sans encoche, suivi d'un basculement faisant pénétrer la plateforme dans l'encoche.

Selon un mode avantageux de l'invention, les deux collerettes sont implantées sur la paroi, à distance l'une de l'autre, ladite distance étant préférentiellement supérieure à 10mm.

Le corps annulaire peut présenter généralement un profil de trapèze dont les côtés parallèles s'étendent généralement selon l'axe de rotation du rotor, le plus petit de ces côtés étant disposé vers l'intérieur.

Selon un mode avantageux de l'invention, le corps annulaire comprend une gorge annulaire ouverte radialement vers l'extérieur configurée pour recevoir un joint préférentiellement torique destiné à être plaqué contre les plateformes des aubes sous l'effet de la force centrifuge lors de la rotation du tambour.

Selon un mode avantageux de l'invention, le tambour comprend la rangée d'aubes, lesdites aubes comprenant, chacune, une plateforme pourvue des deux surfaces d'appui configurées pour coopérer avec les surfaces de rétention sur la paroi.

Selon un mode avantageux de l'invention, la plateforme des aubes comprend une cavité ouverte vers la paroi du tambour et formant les surfaces d'appui, le fond de la cavité formant une surface d'appui radial dirigée vers l'intérieur du tambour.

Selon un mode avantageux de l'invention, les deux surfaces de contact des plateformes des aubes sont situées essentiellement au droit des bords d'attaque et de fuite, respectivement, des aubes.

L'invention a pour objet une turbomachine comprenant un rotor de turbine ou de compresseur, préférentiellement basse pression, remarquable en ce que le rotor comprend un tambour conforme à l'invention, et préférentiellement en ce que le tambour comprend plusieurs jeux de surfaces de rétention, chaque jeu correspondant à une rangée d'aubes.

### Avantages apportés

L'invention permet de simplifier l'usinage d'un tambour de turbomachine. Le dégagement autour des surfaces de rétention est augmenté, ce qui simplifie les opérations de fabrication ou de métrologie correspondantes.

L'invention permet de positionner d'un même côté de la paroi les éléments fonctionnels comme les surfaces de rétention et les léchettes. Lorsque le tambour est usiné à partir d'un brut épais, le volume à usiner à l'intérieur est réduit. Cette configuration offre une surface intérieure lisse, qui facilite l'intégration de supports intérieurs pour reprendre les efforts de coupe.

L'invention permet de rigidifier le tambour. Le profil de sa paroi présente une continuité de courbure et limite les changements de rayons. Les variations d'épaisseurs du profil sont limitées, ce qui améliore la longévité du tambour.

L'invention permet également d'améliorer la stabilité de fixation des aubes sur le rotor. En effet, elle viennent en contact de surfaces qui peuvent plus facilement être étendues ou éloignées les unes des autres, et ce sans augmenter la quantité de matière nécessaire pour obtenir le tambour, ou sans l'alourdir.

### Brève description des dessins

La figure 1 représente une turbomachine axiale selon l'invention.
La figure 2 est une vue en coupe d'un compresseur de turbomachine selon l'invention.
La figure 3 illustre un tambour selon un premier mode de réalisation de l'invention.
La figure 4 illustre un tambour selon le premier mode de réalisation de l'invention vu radialement depuis le dessus.
La figure 5 illustre le tambour selon le premier mode de réalisation de l'invention suivant l'axe 5-5 tracé sur la figure 4.
La figure 6 illustre un tambour selon un deuxième mode de réalisation de l'invention.

### Description des modes de réalisation

Dans la description qui va suivre, les termes intérieur et extérieur renvoient à un positionnement par rapport à l'axe de rotation de la turbomachine.

La figure 1 illustre une turbomachine axiale. Il s'agit dans ce cas précis d'un turboréacteur double-flux. Le turboréacteur 2 comprend un premier niveau de compression, dit compresseur basse-pression 4, un deuxième niveau de compression, dit compresseur haute-pression 6, une chambre de combustion 8 et un ou plusieurs niveaux de turbines 10. En fonctionnement, la puissance mécanique de la turbine 10 transmise via l'arbre central jusqu'au rotor 12 met en mouvement les deux compresseurs 4 et 6. Des moyens de démultiplication peuvent augmenter la vitesse de rotation transmise aux compresseurs. Ou encore, les différents étages de turbines peuvent chacun être reliés aux étages de compresseur via des arbres concentriques. Le compresseur comporte plusieurs rangées d'aubes rotoriques associées à des rangées d'aubes statoriques. La rotation du rotor 12 autour de son axe de rotation 14 permet ainsi de générer un débit d'air et de comprimer progressivement ce dernier jusqu'à l'entrée de la chambre de combustion 10.

Un ventilateur d'entrée communément désigné fan 16 est couplé au rotor 12 et génère un flux d'air qui se divise en un flux primaire 18 traversant les différents niveaux sus mentionnés de la turbomachine, et un flux secondaire 20 traversant un conduit annulaire (partiellement représenté) le long de la machine pour ensuite rejoindre le flux primaire en sortie de turbine. Les flux primaire 18 et secondaire 20 sont des flux annulaires, ils sont canalisés par le carter de la turbomachine. A cet effet, le carter présente des parois cylindriques ou viroles qui peuvent être internes et externes.

La figure 2 est une vue en coupe d'un compresseur basse-pression 4 d'une turbomachine axiale 2 telle que celle de la figure 1. On peut y observer une partie du fan 16 et le bec de séparation 22 du flux primaire 18 et du flux secondaire 20. Le rotor 12 comprend plusieurs rangées d'aubes rotoriques 24, dans le cas précis de la figure 2, trois rangées sont prévues.

Le compresseur basse pression 4 comprend plusieurs redresseurs, par exemple quatre, qui contiennent, chacun, une rangée d'aubes statoriques 26. Les redresseurs sont associés au fan 16 ou à une rangée d'aubes rotoriques 24 pour redresser le flux d'air, de sorte à convertir la vitesse du flux en pression.

Les aubes rotoriques 24 s'étendent essentiellement radialement depuis le rotor 12. Elles sont régulièrement espacés les unes des autres, et présentent une même orientation angulaire dans le flux. Avantageusemsent, ces aubes rotoriques 24 sont identiques. Eventuellement, l'espacement entre les aubes peut varier localement, tout comme leur orientation angulaire. Certaines aubes peuvent être différentes du reste des aubes de la rangée.

Le rotor 12 comprend un tambour 28. Le tambour 28 comporte une paroi 30 avec un profil de révolution autour de l'axe de rotation 14. Le profil de révolution de la paroi peut présenter une courbure généralement continue. Il suit radialement la variation de section de la surface intérieur du flux primaire. La paroi 30 est essentiellement fine. Son épaisseur est généralement constante. Son épaisseur est inférieure à 10,00 mm, préférentiellement inférieure à 5,00 mm, plus préférentiellement inférieure à 2,00 mm. La paroi 30 forme un corps creux qui délimite un espace creux, ayant une forme de cylindre ou d'ogive. Le tambour 28 et/ou les aubes rotoriques 24 sont réalisés en matériaux métalliques, préférentiellement en titane. Ils sont chacun venus de matière.

Le tambour 28 comprend des nervures annulaires 32 ou léchettes. Elles forment des lamelles annulaires qui s'étendent radialement. Elles sont destinées à coopérer par abrasion avec des couches annulaires de matériau abradable de sorte à assurer une étanchéité. Généralement, une même couche d'abradable coopère avec deux nervures 32. Lors du fonctionnement du compresseur, le rotor 12 peut se déformer. Il peut, par exemple, se dilater ou augmenter de diamètre sous l'effet de la force centrifuge. Ces déformations peuvent s'observer sur la paroi 30.

Le rotor 12 comporte des surfaces de rétention annulaires. Les aubes rotoriques 24 comprennent des surfaces de rétention correspondantes qui coopèrent avec les surfaces de rétention du tambour, permettant d'y fixer les aubes rotoriques. Les aubes rotoriques 24 présentent des plateformes inférieures 34, disposées en regard du rotor 12. Les surfaces de fixation sont disposées entre le rotor 12 et les plateformes inférieures 34.

La figure 3 représente un tambour selon un premier mode de réalisation de l'invention.

Le tambour 28 comprend sur sa surface extérieure un corps annulaire 36. Ce dernier présente un profil général de trapèze dont les bords parallèles sont sensiblement parallèles à l'axe de rotation 14, les deux autres côtés inclinés s'étendant essentiellement radialement. Les côtés inclinés du profil du trapèze génèrent par rotation autour de l'axe de rotation 14 un jeu de deux surfaces annulaires de rétention 38. Le tambour 28 peut présenter plusieurs jeux de telles surfaces de rétention. Chaque jeu de surfaces de rétention 38 est séparé des autres jeux par des nervures 32.

L'épaisseur radiale du corps annulaire 36 est supérieure à 5,00 mm, préférentiellement supérieure à 10,00 mm, plus préférentiellement supérieure à 20,00 mm. Le corps annulaire 36 forme une couronne extérieure qui permet de renforcer et rigidifier le tambour 28. Il permet de réduire les déformations du tambour 28 liées à la force centrifuge. Le corps annulaire 36 permet de remplacer les renforts annulaires intérieurs du tambour ou « poireaux ». Un tambour est généralement usiné par tournage à partir d'un brut d'usinage en forme de tambour dont les parois englobent le tambour fini. Le brut doit englober radialement les surfaces de rétentions extérieures et les poireaux intérieurs. L'ensemble impose de réaliser des usinages importants. Puisque le corps annulaire 36 est situé du même côté que les surfaces de rétention 38, le brut d'usinage peut être aminci et les usinages correspondants réduits.

L'aube rotorique 24 comprend des pattes de fixation 40 s'étendant radialement et axialement sous sa plateforme inférieure 28. Les pattes de fixation 40 sont inclinées l'une vers l'autre. Les surfaces de rétention correspondantes 42 sont implantées sur les surfaces intérieures des pattes de fixation 40. Les surfaces de rétention correspondantes 42 sont en regard l'une de l'autre.

Les surfaces de rétention 38 et les surfaces de rétention correspondantes 42 sont complémentaires. Elles s'épousent sur la majorité de leurs étendues. Elles peuvent être tronconiques. Elles sont configurées pour coopérer par engagement de matière de sorte à fixer l'aube rotorique 24 sur le tambour 28. Elles forment une fixation de type queue d'aronde. La section évasée des surfaces de rétention correspondantes 42, conjuguée à la section étrécie définie par les surfaces de rétention 38 du tambour permettent une rétention radiale de l'aube 24 vers le tambour 28.

Les profils de révolution des surfaces de rétention 38 et 42 sont inclinés par rapport à la perpendiculaire 44 à l'axe de rotation 14 d'un angle β, qui est compris entre 10° et 80°, préférentiellement compris entre 30° et 60° inclus.

Les profils des surfaces de rétention 38 et 42 sont inclinés l'un par rapport à l'autre d'un angle α. L'angle α est compris entre 60° et 120°. Plus l'angle α est grand, moins la force centrifuge tend à écarter les pattes de fixation 40 lors du fonctionnement de la turbomachine.

Les surfaces de rétention 38 sont sensiblement en élévation radiale par rapport à la paroi 30 du tambour 28. Les léchettes 32 en sont à distance axialement. Le tambour 28 est libre axialement de surface pouvant former un obstacle aux surfaces de rétention 38 à plus de 5,00 mm, préférentiellement à plus de 15,00 mm, plus préférentiellement à plus de 30,00 mm. Les surfaces de rétention 38 sont donc facilement accessibles pour les usiner, par exemple pour réaliser une ébauche et une finition.

La paroi 30 du tambour 28 peut s'étendre de manière sensiblement rectiligne au niveau des surfaces de rétention 38, préférentiellement entre les nervures disposées 32 en amont et en aval. Cette particularité permet de préserver la rigidité du tambour 28. Il est en particulier plus résistant à une compression axiale. Une conséquence est que sa paroi 30 peut être amincie. Le profil de la surface intérieure de la paroi 30 peut y être généralement droite ou être sensiblement courbe. Cet aspect réduit les concentrations de contraintes et améliore la durée de vie du tambour.

Le corps annulaire 36 présente une gorge annulaire ouverte radialement vers l'extérieur. Le rotor 12 comprend un joint torique 48 logé à l'intérieur de cette gorge annulaire. Le rayon intérieur du joint torique 48 est inférieur ou égal au rayon du fond de la gorge, les rayons étant mesurés depuis l'axe de rotation 14. Le joint torique 48 est essentiellement élastique. Sous l'effet de la force centrifuge qui apparaît lors du fonctionnement de la turbomachine, le joint torique 48 est plaqué contre la surface intérieure de la plateforme inférieure 34 de l'aube rotorique 24. Il assure ainsi une étanchéité entre les côtés amont et aval de l'aube 24.

Le corps annulaire 36 comprend des surfaces d'appui radial 50 disposées en amont et en aval. Elles peuvent être essentiellement cylindriques et sont orientées radialement vers l'extérieur. L'aube rotorique 24 présente des surfaces d'appui correspondantes 52 qui sont aptes à coopérer avec les surfaces d'appui 50 du tambour. Les surfaces d'appui 52 sont disposées en regard des surfaces d'appui 50 du tambour. Lors du fonctionnement de la turbomachine, ces surfaces 50 et 52 sont distantes l'une de l'autre. La force centrifuge les maintient à distance. Elles sont aptes à venir en contact l'une de l'autre ou du moins à être adjacentes en cas de changement de condition de fonctionnement de la turbomachine. Ces surfaces 50 et 52 permettent de réduire ou bloquer le basculement amont aval des aubes 24 par rapport au tambour 28, ce phénomène étant connu sous le terme « rocking ».

La figure 4 represente le corps annulaire 36 du tambour 28 vu radialement depuis l'extérieur. Une aube rotorique 24 y est montée à l'aide de ses pattes de fixation 40.

Le corps annulaire 36 présente au moins une encoche axiale 53 au niveau d'une des surfaces de rétention, afin de pouvoir y chausser les aubes rotoriques 24. Un verrou (non représenté) ou plusieurs verrous peuvent refermer la ou les encoches 53 et peuvent servir à bloquer tangentiellement les aubes 24. Les verrous peuvent chevaucher le corps annulaire 36 ou le traverser axialement. Certaines aubes rotoriques 24, en particulier leurs plateformes 34 ou leurs pattes de fixation 40, peuvent être adaptées en conséquence.

La figure 5 illustre une coupe du tambour selon le premier mode de réalisation de l'invention, la coupe étant réalisée suivant l'axe 5-5 tracé sur la figure 4.

Un segment ou tronçon des deux surfaces annulaires de rétention peut comprendre une seule encoche de montage 53 des aubes sur une seule des deux surfaces de rétention 38, de manière à permettre le montage des aubes 24 par un mouvement d'engagement avec la surface de rétention sans encoche, en vis-à-vis de l'encoche 53, suivi d'un basculement faisant pénétrer partiellement la patte de fixation 40 de la plateforme 34 dans l'encoche 53. L'aube 24 peut ensuite être coulissée selon la direction circonférentielle du tambour, de sorte que ses pattes de fixation 40 ne soient plus au niveau de la ou des encoches 53.

La figure 6 représente un rotor selon un deuxième mode de réalisation de l'invention. Cette figure 6 reprend la numérotation des figures précédentes pour les éléments identiques ou similaires, la numération étant toutefois incrémentée de 100. Il est par ailleurs notamment fait référence à la description des figures précédentes pour leurs éléments similaires ou équivalents. Des numéros spécifiques sont utilisés pour les éléments spécifiques à ce mode de réalisation.

Le tambour 128 comprend deux collerettes annulaires 154. Les collerettes 154 sont inclinées, préférentiellement l'une par rapport à l'autre. Elles s'écartent l'une de l'autre vers l'extérieur. Leurs profils présentent une longueur et une largeur moyenne. La longueur est supérieure au triple de la largeur moyenne, préférentiellement supérieure au quintuple. Les jonctions des collerettes 154 à la paroi 130 peuvent être distantes l'une de l'autre. La distance axiale entre les surfaces de rétention mesurée à la jonction avec la surface extérieure de la paroi 130 est supérieure à la longueur moyenne du profil des collerettes 154, préférentiellement supérieure à 1,5 fois, plus préférentiellement supérieure à deux fois. La paroi 130 peut être localement épaissie entre les collerettes 154 de sorte à la renforcer.

Cette configuration permet d'écarter axialement les surfaces de rétention 138 l'une de l'autre sans alourdir le tambour 128. La stabilité de l'aube 124 sur le tambour est améliorée. Ainsi, les angles d'inclinaison des profils des surfaces de rétention 138 et 142 peuvent être choisis avec une plus grande liberté.

Les collerettes 154 définissent entre elle une espace annulaire 156. L'une d'elle peut présenter un épaississement de sorte à recevoir une gorge annulaire et un joint torique apte à assurer une étanchéité contre la plateforme de l'aube rotorique 124. Les collerettes 154 contribuent à rigidifier le tambour à la manière de cerclages.

## Revendications

1. Tambour (28 ; 128) de rotor de turbomachine axiale, comprenant une paroi (30 ; 130) de révolution autour de l'axe de rotation (14 ; 114) du rotor, formant un corps creux et comprenant sur sa surface extérieure deux surfaces annulaires (38 ; 138) de rétention d'une rangée d'aubes ;
les deux surfaces de rétention (38 ; 138) de la paroi du tambour (28 ; 128) sont généralement orientées à l'opposé l'une de l'autre de manière à former un profil s'élargissant lorsque l'on s'éloigne radialement de la surface extérieure de la paroi ; charactérisé en ce que les surfaces de rétention (138) sont formées par deux collerettes annulaires (154) faisant saillie depuis la surface extérieure de la paroi (130), lesdites collerettes (154) étant inclinées, de manière opposée l'une à l'autre, par rapport à une direction perpendiculaire à l'axe de rotation (114).

2. Tambour (128) selon la revendication 1, **caractérisé en ce que** les deux collerettes (154) sont implantées sur la paroi (130), à distance l'une de l'autre, ladite distance étant préférentiellement supérieure à 10 mm.

3. Tambour (28 ; 128) de rotor de turbomachine axiale, comprenant une paroi (30 ; 130) de révolution autour de l'axe de rotation (14 ; 114) du rotor, formant un corps creux et comprenant sur sa surface extérieure deux surfaces annulaires (38 ; 138) de rétention d'une rangée d'aubes ; les deux surfaces de rétention (38 ; 138) de la paroi du tambour (28 ; 128) sont généralement orientées à l'opposé l'une de l'autre de manière à former un profil s'élargissant lorsque l'on s'éloigne radialement de la surface extérieure de la paroi ; charactérisé en ce que le tambour est essentiellement libre de matière à l'intérieur de la paroi et en ce que le tambour comprend au moins un corps annulaire (36) sur la surface extérieure de la paroi (30) et formant les surfaces de rétention (38).

4. Tambour (28) selon la revendication 3, **caractérisé en ce que** le corps annulaire (36) comprend une gorge annulaire ouverte radialement vers l'extérieur configurée pour recevoir un joint préférentiellement torique (48) destiné à être plaqué contre les plateformes (34) des aubes (24) sous l'effet de la force centrifuge lors de la rotation du tambour.

5. Tambour (28 ; 128) selon l'une des revendications 3 à 4, **caractérisé en ce que** le corps annulaire présente généralement un profil de trapèze dont les côtés parallèles s'étendent généralement selon l'axe de rotation du rotor, le plus petit de ces côtés étant disposé vers l'intérieur.

6. Tambour (28 ; 128) l'une des revendications 1 à 5, **caractérisé en ce que** le profil de chacune des deux surfaces de rétention (38 ; 138) forme un angle moyen compris entre 30° et 60° avec l'axe de rotation (14 ; 114) et/ou les profils desdites surfaces forment entre eux un angle moyen compris entre 60° et 120°.

7. Tambour (28 ; 128) selon l'une des revendications 1 à 6, **caractérisé en ce que** la paroi (30 ; 130) forme la structure du tambour, préférentiellement depuis son extrémité avant jusqu'à son extrémité arrière.

8. Tambour (28 ; 128) selon l'une des revendications 1 à 7, **caractérisé en ce que** la paroi (30 ; 130) du tambour (28 ; 128) présente une ou plusieurs nervures annulaires (32 ; 132) en amont et en aval, respectivement, des deux surfaces de rétention (38; 138), lesdites nervures (32; 132) étant configurées pour coopérer par abrasion avec des couches annulaires de matériau abradable, la paroi (30 ; 130) s'étendant de manière essentiellement rectiligne le long des deux surfaces de rétention (38 ; 138), entre lesdites nervures amont et aval (32 ; 132).

9. Tambour (28 ; 128) selon l'une des revendications 1 à 8, **caractérisé en ce que** les deux surfaces de rétention (38 ; 138) sont généralement radialement surélevées par rapport à la paroi (30 ; 130) adjacente.

10. Tambour (28 ; 128) selon l'une des revendications 1 à 9, **caractérisé en ce que** la paroi (30 ; 130) et les surfaces de rétention (38 ; 138) sont d'un seul tenant, préférentiellement essentiellement venues de matière.

11. Tambour (28 ; 128) selon l'une des revendications 1 à 10, **caractérisé en ce qu'**un segment des deux surfaces annulaires de rétention (38; 138) comprend une encoche (53) de montage des aubes (24 ; 124) sur une seule des deux surfaces (38 ; 138), de manière à permettre le montage des aubes (24 ; 124) par un mouvement d'engagement avec la surface de rétention sans encoche, suivi d'un basculement faisant pénétrer partiellement la plateforme (34 ; 134) dans l'encoche.

12. Tambour (28 ; 128) selon l'une des revendications 1 à 11, **caractérisé en ce qu'**il comprend la rangée d'aubes (24 ; 124), lesdites aubes comprenant, chacune, une plateforme (34 ; 134) pourvue des deux surfaces de rétention correspondantes (42 ; 142) configurées pour coopérer avec les surfaces de rétention (38 ; 138) de la paroi (30 ; 130).

13. Tambour (28; 128) selon la revendication 12, **caractérisé en ce que** la plateforme (34 ; 134) des aubes (24 ; 124) comprend une cavité ouverte vers la paroi (30 ; 130) du tambour et formant les surfaces de rétention correspondantes (42 ; 142), le fond de la cavité formant une surface d'appui radial (52 ; 152) dirigé vers l'intérieur du tambour.

14. Tambour (28 ; 128) selon l'une des revendications 12 et 13, **caractérisé en ce que** les deux surfaces de rétention correspondantes (42 ; 142) des aubes (24 ; 124) sont situées essentiellement au droit des bords d'attaque et de fuite, respectivement, desdites aubes.

15. Turbomachine (2) comprenant un rotor (12) de turbine (10) ou de compresseur (4 ; 6), préférentiellement basse pression, **caractérisée en ce que** le rotor comprend un tambour (28 ; 128) conforme à l'une des revendications 1 à 14, et préférentiellement **en ce que** le tambour comprend plusieurs jeux de surfaces de rétention (38 ; 138), chaque jeu correspondant à une rangée d'aubes (24 ; 124).

## Patentansprüche

1. Trommel (28; 128) des Rotors einer axialen Turbomaschine, mit einer umlaufenden Wandung (30; 130) um die Rotationsachse (14; 114) des Rotors herum, die einen Hohlkörper bildet und auf ihrer Außenseite zwei ringförmige Oberflächen (38; 138) für die Rückhaltung einer Reihe von Schaufeln beinhaltet; wobei die beiden Rückhalteflächen (38; 138) der Trommelwandung (28; 128) im Allgemeinen einander gegenüberliegen, um ein sich erweiterndes Profil zu bilden, wenn man sich radial von der Außenfläche der Wandung entfernt; **dadurch gekennzeichnet, dass**
die Rückhalteflächen (138) durch zwei ringförmige Flansche (154) gebildet werden, die von der Außenfläche der Wandung (130) hervorstehen, wobei die genannten Flansche im Verhältnis zu einer Richtung, die im rechten Winkel zur Rotationsachse (114) verläuft, voneinander weg geneigt sind.

2. Trommel (128) nach Anspruch 1, **dadurch gekennzeichnet, dass** die beiden Flansche (154) auf der Wandung (130) in einigem Abstand voneinander angeordnet sind, wobei der genannte Abstand vorzugsweise mehr als 10 mm beträgt.

3. Trommel (28; 128) des Rotors einer axialen Turbomaschine mit einer umlaufenden Wandung (30; 130) um die Rotationsachse (14; 114) des Rotors herum, die einen Hohlkörper bildet und auf ihrer Außenseite zwei ringförmige Oberflächen (38; 138) für die Rückhaltung einer Reihe von Schaufeln beinhaltet; wobei die beiden Rückhalteflächen (38; 138) der Trommelwandung (28; 128) im Allgemeinen einander gegenüberliegen, um ein sich erweiterndes Profil zu bilden, wenn man sich radial von der Außenfläche der Wandung entfernt; **dadurch gekennzeichnet, dass** die Trommel im Wesentlichen frei von Material innerhalb der Wandung ist und
die Trommel mindestens einen ringförmigen Körper (36) auf der Außenseite der Wandung (30) beinhaltet und Rückhalteflächen (38) bildet.

4. Trommel (28) nach Anspruch 3, **dadurch gekennzeichnet, dass** der ringförmige Körper (36) eine ringförmige Nut beinhaltet, die radial nach außen geöffnet ist und konfiguriert ist, um eine vorzugsweise ringförmige Dichtung (48) aufzunehmen, die dafür bestimmt ist, um unter dem Einfluss der Zentrifugalkraft anlässlich der Rotation der Trommel gegen die Plattformen (34) der Schaufeln (24) gedrückt zu werden.

5. Trommel (28; 128) nach einem der Ansprüche 3 bis 4, **dadurch gekennzeichnet, dass** der ringförmige Körper ein allgemein trapezförmiges Profil aufweist, dessen parallele Seiten sich allgemein entlang der Rotationsachse des Rotors erstrecken, wobei die kleinste seiner Seiten nach innen gerichtet ist.

6. Trommel (28; 128) nach einem der Ansprüche 1 bis 5, **dadurch gekennzeichnet, dass** das Profil jeder der beiden Rückhalteflächen (38; 138) einen mittleren Winkel zwischen 30° und 60° mit der Rotationsachse (14; 114) bildet und/oder die Profile der genannten Flächen untereinander einen mittleren Winkel zwischen 60° und 120° bilden.

7. Trommel (28; 128) nach einem der Ansprüche 1 bis 6, **dadurch gekennzeichnet, dass** die Wandung (30; 130) die Struktur der Trommel bildet, vorzugsweise von ihrem vorderen Ende bis zu ihrem hinteren Ende.

8. Trommel (28; 128) nach einem der Ansprüche 1 bis 7, **dadurch gekennzeichnet, dass** die Wandung (30; 130) der Trommel (28; 128) eine oder mehrere ringförmige Rippen (32; 132) jeweils oberhalb und unterhalb der beiden Rückhalteflächen (38; 138) aufweist, wobei die genannten Rippen (32; 132) so konfiguriert sind, dass sie abreibend mit ringförmigen Schichten eines Abriebmaterials zusammenwirken, wobei sich die Wandung (30; 130) im Wesentlichen geradlinig entlang der beiden Rückhalteflächen (38; 138) zwischen den genannten oberen und unteren Rippen (32; 132) erstreckt.

9. Trommel (28; 128) nach einem der Ansprüche 1 bis 8, **dadurch gekennzeichnet, dass** die beiden Rückhalteflächen (38; 138) im Allgemeinen im Verhältnis zur benachbarten Wandung (30; 130) radial überhöht sind.

10. Trommel (28; 128) nach einem der Ansprüche 1 bis 9, **dadurch gekennzeichnet, dass** die Wandung (30; 130) und die Rückhalteflächen (38; 138) aus einem einzigen Stück und vorzugsweise im Wesentlichen aus dem gleichen Material bestehen.

11. Trommel (28; 128) nach einem der Ansprüche 1 bis 10, **dadurch gekennzeichnet, dass** ein Segment der beiden ringförmigen Rückhalteflächen (38; 138) einen Einschnitt (53) für den Einbau der Schaufeln (24; 124) auf einer einzigen der beiden Seiten beinhaltet, um den Einbau der Schaufeln (24; 124) durch eine Einführungsbewegung mit der Rückhaltefläche ohne Einschnitt, gefolgt von einem Kippen, mit dem die Plattform (34; 134) teilweise in den Einschnitt eingeführt wird, zu ermöglichen.

12. Trommel (28; 128) nach einem der Ansprüche 1 bis 11, **dadurch gekennzeichnet, dass** sie eine Reihe von Schaufeln (24; 124) beinhaltet, wobei die genannten Schaufeln jeweils eine Plattform (34; 134) beinhalten, die über zwei entsprechende Rückhalteflächen (42; 142) verfügt und konfiguriert ist, um mit den Rückhalteflächen (38; 138) der Wandung (30; 130) zusammenzuwirken.

13. Trommel (28; 128) nach Anspruch 12, **dadurch gekennzeichnet, dass** die Plattform (34; 134) der Schaufeln (24; 124) eine Aussparung beinhaltet, die in Richtung der Wandung (30; 130) der Trommel offen ist und die entsprechenden Rückhalteflächen (42; 142) bildet, wobei der Boden der Aussparung eine radiale Auflagefläche (52; 152) bildet, die dem Inneren der Trommel zugewandt ist.

14. Trommel (28; 128) nach einem der Ansprüche 12 und 13, **dadurch gekennzeichnet, dass** die beiden entsprechenden Rückhalteflächen (42; 142) der Schaufeln (24; 124) im Wesentlichen an der jeweiligen Vorder- und Hinterkante der genannten Schaufeln angeordnet sind.

15. Turbomaschine (2) mit einem Rotor (12) einer Turbine (10) oder Kompressor (4; 6); vorzugsweise mit Niederdruck, **dadurch gekennzeichnet, dass** der Rotor eine Trommel (28; 128) beinhaltet, die einem der Ansprüche 1 bis 14 entspricht und die Trommel vorzugsweise mehrere Sätze von Rückhalteflächen (38; 138) beinhaltet, wobei jeder Satz einer Reihe von Schaufeln (24; 124) entspricht.

## Claims

1. Drum (28, 128) of an axial turbomachine rotor, comprising
a wall (30, 130) of revolution about the axis of rotation (14, 114) of the rotor, forming a hollow body and comprising on its outer surface two annular retaining surfaces (38, 138) for a row of blades;
wherein the two retaining surfaces (38, 138) of the drum wall (28, 128) generally diverge from one another to form a profile which is wider the further it is radially outwards from the outer surface of the wall;
**characterized in that** the retaining surfaces (138) are formed by two annular flanges (154) projecting from the outer surface of the wall (130), the said flanges (154) being inclined opposite to one another relative to a direction perpendicular to the axis of rotation (114).

2. Drum (128) in accordance with Claim 1, **characterized in that** the two flanges (154) are located on the wall (130), separated from one another, the said separation being preferably greater than 10 mm.

3. Drum (28, 128) of an axial turbomachine rotor, comprising
a wall (30, 130) of revolution about the axis of rotation (14, 114) of the rotor, forming a hollow body and comprising on its outer surface two annular retaining surfaces (38, 138) for a row of blades;
wherein the two retaining surfaces (38, 138) of the drum wall (28, 128) generally diverge from one another to form a profile which is wider the further it is radially outwards from the outer surface of the wall;
**characterized in that** the drum is essentially free of material inside the wall and **in that** the drum comprises at least one annular body (36) on the outer surface of the wall (30) and forming the retaining surfaces (38).

4. Drum (28) in accordance with Claim 3, **characterized in that** the annular body (36) comprises an annular groove opening radially outwards designed to hold a seal preferably in the shape of a toroid (48) designed to be pressed against the platforms (34) of the blades (24) by centrifugal force during rotation of the drum.

5. Drum (28, 128) in accordance with one of Claims 3 to 4, **characterized in that** the annular body generally shows a trapezoid profile whose parallel sides extend generally according to the rotation axis of the rotor, the shortest of these sides being arranged toward the interior.

6. Drum (28, 128) in accordance with one of Claims 1 to 5, **characterized in that** the profile of each of the two retaining surfaces (38, 138) forms an average angle of between 30° and 60° with the axis of rotation (14, 114), and/or the profiles of the said surfaces form a mean angle between them of between 60° and 120°.

7. Drum (28, 128) in accordance with one of Claims 1 to 6, **characterized in that** the wall (30, 130) defines the structure of the drum, preferably from its front end to its rear end.

8. Drum (28, 128) in accordance with one of Claims 1 to 7, **characterized in that** the wall (30, 130) of the drum (28, 128) has one or more annular ribs (32, 132) upstream and downstream respectively of the two retaining surfaces (38, 138), the said ribs (32, 132) being configured to mate with annular abradable layers of material, the wall (30, 130) extending substantially in a straight line along the two retaining surfaces (38, 138) between the said upstream and downstream ribs (32, 132).

9. Drum (28, 128) in accordance with one of Claims 1 to 8, **characterized in that** the two retaining surfaces (38, 138) are generally raised radially relative to the adjacent wall (30, 130).

10. Drum (28, 128) in accordance with one of Claims 1 to 9, **characterized in that** the wall (30, 130) and the retaining surfaces (38, 138) are made in one piece, preferably substantially formed integrally.

11. Drum (28, 128) in accordance with one of Claims 1 to 10, **characterized in that** a segment of the two annular retaining surfaces (38, 138) includes a notch (53) for mounting the blades (24, 124) on one of the two surfaces (38, 138), so as to allow the blades to be assembled by a locking movement of the unnotched retaining surface, followed by tilting the platform (34, 134) to slide into the notch.

12. Drum (28, 128) in accordance with one of Claims 1 to 11, **characterized in that** it comprises the blade row (24, 124), the said blades each comprising a platform (34, 134) provided with two corresponding retaining surfaces (42, 142) designed to mate with the retaining surfaces (38, 138) of the wall (30, 130).

13. Drum (28, 128) in accordance with Claim 12, **characterized in that** the platform (34, 134) of the blades (24, 124) comprises a cavity open towards the wall (30, 130) of the drum and forming corresponding retaining surfaces (42, 142), the bottom of the cavity forming a radial abutment surface (52, 152) directed towards the inside of the drum.

14. Drum (28, 128) in accordance with one of Claims 12 and 13, **characterized in that** the two corresponding retaining surfaces (42, 142) of the blades (24, 124) are substantially situated in line with the leading and trailing edges, respectively, of the said blades.

15. Turbomachine (2) comprising a turbine rotor (12) or compressor (4,6), preferably low-pressure, **characterized in that** the rotor comprises a drum (28, 128) according to one of Claims 1 to 14, and preferably wherein the drum comprises a plurality of sets of retaining surfaces (38, 138), each set corresponding to a blade row (24, 124).
